# FASCICULE DE BREVET EUROPEEN

(11) **EP 1 395 724 B1**
(45) Date de publication et mention de la délivrance du brevet: **16.05.2007**
(21) Numéro de dépôt: 02745480.0
(22) Date de dépôt: 04.06.2002
(51) Int. Cl.: E04H 4/08

(54) **TOITURE DE PISCINE POUR ABRIS BAS A ELEMENTS DE TOITURE ARTICULES**
SCHWIMMBECKENÜBERDACHUNG AUS GELENKIG VERBUNDENEN DACHELEMENTEN
SWIMMING POOL COVER FOR LOW SHELTERS WITH ARTICULATED ROOFING ELEMENTS

(30) Priorité: 08.06.2001 FR 0107478; 07.09.2001 FR 0111569; 27.11.2001 FR 0115288
(43) Date de publication de la demande: 10.03.2004
(73) Titulaire: Abrisud, 32600 L'Isle Jourdain (FR)
(72) Inventeur: CHAPUS, Serge, F-32430 Sirac (FR)
(74) Mandataire: Thurgood, Alexander John
(86) Numéro de dépôt international: PCT/FR2002/001890
(87) Numéro de publication internationale: WO 2002/101178

(56) Documents cités:
- FR-A- 2 572 114
- FR-A- 2 776 000
- FR-A- 2 781 511

## Description

### DOMAINE D'APPLICATION DE L'INVENTION

La présente invention a trait au domaine des toitures de piscine pour abris bas et notamment aux adaptations permettant de faciliter l'ouverture des éléments constituant la toiture.

### DESCRIPTION DE L'ART ANTERIEUR

Il existe dans l'art antérieur plusieurs types de toitures de piscines, mais l'invention concerne plus particulièrement les toitures qui, plus communément appelées "abris bas", (voir par exemple le FR-A-2 776 000) se composent d'éléments de toiture disposés juxtaposés sur la longueur de la piscine et réalisant chacun un mouvement de rotation sur l'un de leurs bords longitudinaux pour s'entrouvrir et donner ainsi l'accès à l'eau du bassin. Pour une meilleure compréhension de l'invention, il est utile de préciser que les positions longitudinale, transversale et latérale des éléments de toiture et/ou de leurs parties constitutives sont considérées par rapport aux axes longitudinal, latéral et transversal du bassin. Lesdits éléments de toiture sont du type de ceux se composant chacun d'une couverture formée de panneaux en matériau translucide tel que du polycarbonate à double paroi et d'une armature rigide, légère et résistante pour supporter la couverture transparente, ladite armature étant formée d'arceaux disposés dans des plans transversaux et entretoisés par des traverses avec deux traverses extrêmes longitudinales délimitant deux bordures longitudinales à l'élément de toiture. Ces deux bordures longitudinales reposent sur les rebords du bassin définissant une surface d'appui auxdits éléments de toiture. Les rebords d'appui de ces éléments sont classiquement constitués par les rebords longitudinaux du bassin.

Pour découvrir partiellement cette piscine et en profiter en plein air, notamment en demi-saison dès que le climat ou la température l'autorise, les éléments de toiture de cette couverture de piscine sont montés entrouvrables individuellement afin de moduler l'ouverture du bassin vers l'extérieur. A cet effet, au moins une des bordures longitudinales de l'armature des éléments de toiture est montée articulée autour d'une patte de fixation ancrée dans les rebords d'appui du bassin dans un plan d'expansion angulaire transversal, et l'autre bordure est destinée à recevoir deux béquilles dont les têtes pénètrent dans chaque extrémité de la bordure et les pieds viennent prendre appui sur les rebords d'appui du bassin à des fins de calage desdites béquilles entre les rebords du bassin et ledit élément, de toiture qui se trouve ainsi maintenu incliné par rapport au sol, dans la position entrouverte recherchée. Ce dispositif de maintien d'un élément de toiture pour abris bas en position entrouverte a des contraintes en ce que :
- il limite le découvrement de la piscine à ladite position entrouverte,
- il nécessite, pour sa manutention, l'utilisation de deux béquilles comme bras de levier pour chacun des éléments de toiture,
- il impose souvent l'intervention de deux personnes pour soulever chaque élément de toiture,
- il offre auxdits éléments entrouverts une prise au vent importante qui a tendance à les déstabiliser,
- il est relativement long à installer pour plusieurs éléments,
- etc...

De nombreuses améliorations ont été apportées ces dernières années pour alléger l'opération de soulèvement des éléments de toiture à l'aide d'une béquille coulissante dans la bordure et agissant comme levier en exerçant un effort ascendant appliqué au milieu de la bordure, ou encore à l'aide de divers systèmes de levage pour limiter la peine.

Malgré ces différentes innovations permettant d'améliorer sensiblement le passage des éléments de toiture d'une position fermée à une position entrouverte en évitant aux maximum les efforts à fournir par l'utilisateur lors de cette opération, la demanderesse a constaté que l'ouverture des éléments constituant la toiture de piscine restait une opération de manutention malaisée, bien que simplifiée du fait même du poids desdits éléments. Cette manutention devient même une véritable difficulté lorsque la piscine et donc les éléments de la toiture la recouvrant sont de grandes dimensions, ou qu'il est nécessaire d'en relever plusieurs.

### BREVE DESCRIPTION DE L'INVENTION

Partant de ce constat, la demanderesse a imaginé un nouveau concept de toiture de piscine conciliant les avantagés des abris bas à éléments de toiture articulés sur l'un de leurs bords longitudinaux avec ceux des abris hauts à éléments de toiture télescopiques, du type de ceux connus par exemple du FR-A-2 572 114.

Selon l'invention, la toiture de piscine pour abris bas du type de celle où chaque élément la constituant se compose d'une couverture reposant sur une armature formée de deux arceaux transversaux et entretoisés par des traverses longitudinales avec deux bordures parallèles longitudinales dont une au moins est montée articulée par rapport au rebord du bassin de la piscine pour faire passer ledit élément d'une position fermée à une position entrouverte, est remarquable en ce que la susdite toiture est constituée, sur une portion au moins de sa longueur, d'éléments de toiture juxtaposés dont la distance que délimite la corde extérieure des deux bordures longitudinales reposant sur le rebord d'appui du bassin et que relient les deux arceaux est inférieure à la distance que délimite la corde intérieure des deux bordures longitudinales reposant sur le rebord d'appui du bassin et que relient les deux arceaux des éléments juxtaposés de l'autre portion de la toiture pour autoriser l'emboîtement de la première portion dite de petits éléments dans la deuxième portion dite de grands éléments et découvrir ainsi partiellement la piscine sur une longueur correspondant au déplacement de la portion mobile d'éléments.

Ce nouveau concept de toiture de piscine pour abris bas offre un grand intérêt en donnant la double possibilité de découvrir le bassin de la piscine soit d'un côté ou de l'autre du plan longitudinal du bassin par basculement des éléments de toiture et. d'un côté ou de l'autre du plan transversal de la piscine par déplacement d'une portion d'éléments dans l'autre portion. En outre, le fait d'associer l'un derrière l'autre plusieurs éléments de toiture dans une portion mobile, permet de n'avoir un emboîtement que sur deux largeurs limitant ainsi l'encombrement sur la surface d'appui et donnant même la possibilité de faire reposer l'ensemble dé la toiture sur la margelle.

La demanderesse a imaginé plusieurs variantes de ce concept énoncé ci-dessus dans son expression la plus élémentaire.

Ainsi, selon une première variante à deux possibilités, soit la portion des petits éléments de toiture est montée mobile le long et/ou en dehors de la piscine et est déplacée au-dessous de la portion de grands éléments de toiture pour être recouverte partiellement ou en totalité par cette dernière, soit l'inverse et c'est la portion de grands éléments de toiture qui est montée mobile le long et/ou en dehors de la piscine et qui est déplacée au-dessus de la portion de petits éléments de toiture qu'elle recouvre partiellement ou en totalité.

Selon une autre variante à deux possibilités, lorsque la toiture comporte une seule portion mobile d'éléments de toiture, elle sera préférentiellement située à une extrémité de la piscine et, lorsque la toiture comporte deux portions mobiles d'éléments, celles-ci seront préférentiellement situées aux deux extrémités de la piscine. Dans la première configuration, c'est la portion mobile d'éléments qui est déplacée d'une extrémité de la piscine qu'elle découvre progressivement vers l'autre extrémité qui reste fermée et où se trouve l'autre portion fixe d'éléments alors que dans la deuxième configuration, ce sont les deux portions mobiles d'éléments qui sont déplacées l'une vers l'autre en découvrant progressivement les deux extrémités de la piscine, et vers le milieu de celle-ci qui reste fermée et où se trouve la portion centrale d'éléments fixes.

Bien que les concepts fondamentaux, de l'invention aient été décrits ci-dessus, d'autres détails et caractéristiques de l'invention ressortiront plus clairement à la lecture de la description qui suit donnant à titre d'exemple non limitatif et en regard des dessins annexés, un mode de réalisation d'une toiture de piscine conforme à l'invention.

### BREVE DESCRIPTION DES DESSINS

La figure 1 est une vue en perspective isométrique d'une toiture de piscine pour abris bas de conception classique et connue, représentée en position fermée.
La figure 2 est une vue en perspective isométrique de la toiture de piscine du dessin de la figure 1, représentée en position entrouverte partiellement.
La figure 3 est une vue en perspective isométrique d'une toiture de piscine selon le concept de l'invention et représentée en position fermée.
La figures 4, 5 et 6 sont des vues en perspective isométrique de la toiture de piscine du dessin de la figure 3, selon trois positions de recouvrement du bassin.
La figure 7 est une vue en perspective isométrique de la toiture de piscine du dessin de la figure 3 montrant deux modes d'ouverture des éléments.
Les figure 8a et 8b sont des vues en perspective partielle de deux arceaux contigus de deux éléments de toiture de piscine d'une même portion, montrés dans deux positions différentes.
La figure 9 est une vue en.coupe verticale partielle de deux éléments de toiture de piscine d'une portion mobile et d'une portion non mobile.
La figure 10 est une vue coupe verticale partielle de deux autres éléments de toiture de piscine d'une portion mobile et d'une portion non mobile.
La figure 11 est une vue de dessus d'une portion mobile et d'une portion non mobile de toiture de piscine associées à un dispositif de guidage entre elles.
La figure 12 est une vue en perspective isométrique partielle des deux portions de toiture de piscine du dessin de la figure 11.
La figure 13a est une vue en coupe verticale partielle des deux portions de toiture de piscine du dessin de la figure 11.
La figure 13b est une vue selon A du dessin de la figure 13a.

### DESCRIPTION APPUYÉE SUR LES DESSINS

Le dessin de la figure 1 illustre une toiture de piscine de l'art antérieur plus communément appelée abri bas et représentée en position fermée. Cette toiture, référencée , T dans son ensemble, est classiquement constituée par une série d'éléments de toiture I du type de ceux se composant chacun d'une couverture formée de panneaux en matériau translucide 100 tel que du polycarbonate à double paroi et d'une armature rigide 200 légère et résistante en forme d'arceaux 210 disposés dans des plans transversaux et entretoisés par des traverses 220 pour supporter ladite couverture. Les deux traverses extrêmes 220 de l'armature délimitent deux bordures longitudinales 220a et 220b aux éléments de toiture I qui sont retenues sur les rebords longitudinaux du bassin définissant une surface d'appui, au moyen de pattes de fixation référencées respectivement 300a et 300b venant s'ancrer de manière amovible dans lesdits rebords S ou dans les margelles coiffant lesdits rebords.

Comme on peut le voir sur le dessin de la figure 2, l'un (central) des éléments de toiture I est représenté en position entrouverte permettant ainsi de découvrir partiellement le bassin de la piscine. A cet effet, l'une (220a) des deux bordures longitudinales de l'armature de cet élément de toiture est libérée de ses pattes de fixation 300a autorisant ainsi audit élément I, un mouvement de basculement sur sa deuxième bordure 220b autour des deux pattes de fixation 300b, selon une expansion angulaire (symbolisée par la flèche A) dans un plan transversal du bassin. L'élément I est maintenu dans cette position entrouverte au moyen de deux entretoises formées par des béquilles 400 dont les têtes 410 pénètrent dans chaque extrémité de la bordure 220a et dont les pieds 420 viennent prendre appui sur les rebords S du bassin dans lesquels ils viennent s'ancrer aux lieu et place des pattes de fixation 300a venant d'être libérées.

Le dessin de la figure 3 montre une toiture de piscine référencée T' dans son ensemble et représentée selon le concept original de l'invention. A cet effet, elle est constituée, à une (à droite) des extrémités de la piscine, d'une portion P' de trois éléments de toiture juxtaposés I′ dont la distance que délimite la corde extérieure des deux bordures longitudinales 220a' et 220b' reposant sur le rebord d'appui S du bassin et que relient les deux arceaux 210' de chaque élément I' est inférieure à la distance que délimite la corde intérieure des deux bordures longitudinales 220a et 220b reposant sur le rebord d'appui S du bassin et que relient les deux arceaux 210 de chacun des trois éléments juxtaposés I de l'autre portion P de la toiture T' située à l'autre (à gauche) extrémité de la piscine et qui sont tous trois de conception classique comme pour la toiture T.

Avantageusement, les deux bordures longitudinales 220a' et 220b' des éléments de toiture I' de la portion P' reposent sur le rebord du bassin S via des moyens de déplacement (roulement) représentés sur le dessin de la figure 9 ou de la figure 10 permettant, une fois que les pattes de fixation 300a' et 300b' sont libérées de leur ancrage dans le susdit rebord d'appui S comme montrés sur le dessin de la figure 4, de déplacer la portion P' d'éléments I' (flèche D) vers la portion P d'éléments I, avec emboîtement des éléments I' à l'intérieur des éléments I. Cette évolution (flèche D) de la portion P' d'une position intermédiaire illustrée à la figure 4 à une position plus emboîtée illustrée à la figure 5, permet de découvrir progressivement le bassin de la piscine sur une extrémité de cette dernière. L'avantage du recouvrement de la portion P' par la portion P telles qu'elles sont montrées sur le dessin de la figure 5, est de disposer d'une piscine entièrement couverte à son extrémité gauche et entièrement découverte à son extrémité droite, dispositions que ne peuvent pas assurer les mouvements d'articulation (flèche A de la figure 2) des éléments I de la toiture T. Il est à noter que la portion mobile P' peut être déplacée le long du rebord d'appui S mais à l'extérieur du bassin de la piscine, comme le montre le dessin de la figure 6.

Comme on peut le voir sur le dessin de la figure 3, la liaison étanche entre les deux portions P et P' de la toiture T' en position fermée est assurée par un emboîtement mutuel partiel des deux éléments de toiture mitoyens I et I' avec chevauchement des arceaux extrêmes 210 et 210' de chacun des deux éléments emboîtés. En installant de manière connue un joint du type à balai dans la face interne de l'arceau extrême 210 de l'élément de toiture I de la portion P pour que celui-ci reste en contact permanent avec l'arceau extrême sous-jacent 210' et/ou avec les panneaux 100' de la couverture de la portion mobile P', la liaison étanche de la couverture de la toiture T' est garantie entre les deux portions P et P' quelle que soit la position de cette dernière, sortie (cf. figure 3), emboîtée partiellement (cf. figure 4) ou emboîtée totalement (cf. figure 5).

Les éléments I' de la portion mobile P' comportent entre eux des moyens de liaison qui sont dissociables d'une part, pour autoriser leur libre articulation (flèche A de la figure 7) par rapport au rebord d'appui S du bassin et indissociables d'autre part, pour pousser dans le sens de la flèche D mais surtout pour ramener dans le sens inverse de celui flèche D, l'ensemble des éléments I' arrimés l'un à l'autre de sorte qu'il suffit de pousser et/ou de tirer la portion P' à n'importe quel point d'ancrage pour déplacer l'ensemble des éléments I'. Ainsi, lorsque les moyens de liaison sont dissociés comme montrés sur le dessin de la figure 7, les éléments 1 et I' de la toiture T' peuvent offrir les avantages classiques de l'abri bas de la toiture T en autorisant la position entrouverte par l'articulation A desdits éléments I et I' sur le rebord d'appui S du bassin et lorsque les moyens, de liaisons sont indissociés comme montrés sur le dessin de la figure 4, les éléments I' de la portion P' autorisent la position découverte par le déplacement desdits éléments I' arrimés l'un à l'autre, le long (figures 4 et 5) et/ou en dehors (figure 6) du rebord du bassin.

Selon un premier mode de réalisation préférentielle de l'invention, les susdits moyens de liaison sont constitués par les ailes des arceaux 210' qui, disposées débordantes dans le prolongement des panneaux 100' de la couverture en matériau translucide pour assurer le recouvrement étanche partiel des éléments juxtaposés I' de la toiture T' en position fermée, sont aménagées d'un dispositif amovible de solidarisation avec l'arceau 210' de l'élément I' contigu. Ce dispositif amovible de solidarisation non représenté pourra être adapté par l'homme de métier par exemple avec un assemblage mâle-femelle.préformée respectivement dans les faces en contact des ailes et des arceaux 210.

Selon un deuxième mode de réalisation préférentielle de l'invention, illustré plus en détails sur les dessins des figures 8a et 8b, chacun des susdits moyens de liaisons de deux arceaux contigus référencés 210r' pour l'élément de toiture recouvert et 210c' pour l'élément de toiture couvrant (comportant les ailes débordantes) de la portion mobile P' est constitué par un profil en U 211' qui, destiné à épouser les profils inférieurs rectangulaires 212r' et 212c' desdits deux arceaux contigus, est solidarisé au profil rectangulaire 212r' de l'arceau 210r' de l'élément recouvert de sorte que le profil rectangulaire 212c' de l'arceau 210c' de l'élément couvrant puisse se loger et se caler dans le profil en U 211' (cf. figure 8a) lors du mouvement d'abaissement de l'élément couvrant en position fermée et inversement se dégager dudit profil en U 211' (cf. figure 8b) lors du mouvement d'élévation du même élément vers une position entrouverte. De préférence, la partie supérieure dé la branche du susdit profil en U 211' non solidaire de l'arceau 210r' de l'élément recouvert est évasée pour faciliter l'engagement avec jeu du profil inférieur rectangulaire 212c' de l'arceau 210c' de l'élément couvrant lors de son mouvement d'abaissement en position fermée.

Selon un autre mode de réalisation préférentielle de l'invention, les arceaux 210 des éléments de toiture I de la portion fixe P ont le même rayon de courbure que les arceaux 210′ des éléments de toiture I′ de la portion mobile P'. Ainsi, avec les mêmes arceaux voire les mêmes éléments I, il est possible de réaliser soit des éléments fixes I soit des éléments mobiles I'. Afin de respecter le concept de l'invention qui consiste, au niveau de leur portance sur le rebord d'appui S, à différencier la distance que délimite la corde extérieure des deux bordures longitudinales 220a' et 220b' des éléments juxtaposés I' de la portion mobile P', de la distance que délimite la corde intérieure des deux bordures longitudinales 220a et 220b des éléments juxtaposés I de l'autre portion P, la demanderesse a imaginé de profiler les deux bordures longitudinales 220a, 220b et 220a', 220b' des éléments de toiture I et I' pour recevoir de manière amovible et/ou réglable, soit les pattes de fixation 300a desdits éléments I sur le rebord d'appui S, soit des moyens de déplacement 320a' desdits éléments I' le long dudit rebord.

Comme on peut le voir sur le dessin de la figure 9 illustrant une première forme de réalisation de l'invention, la bordure longitudinale 220a de l'élément I a le même profil que celui de la bordure longitudinale 220a' de l'élément I' de sorte qu'en engageant dans la bordure 220a les moyens de fixation 310a qui seront associés aux pattes 300a, et dans la bordure 220a' les moyens de roulement 320a' qui assureront' le déplacement de l'élément I', il est possible, de par la configuration surélevée et déportée des moyens de fixation 310a, de surélever l'élément I par rapport à l'élément I' tout en augmentant la corde de la portance au sol de l'élément I afin qu'il n'y ait pas de frottement entre les deux éléments I et I' et une libre mobilité du deuxième (I') dans le premier (I).

On notera que les bordures longitudinales 220a, 220b et 220a, 220b' sont préformées pour recevoir de manière réglable autour d'axes parallèles à l'axe longitudinal du bassin, les moyens de fixation 310a et les moyens de roulement 320a', de manière à d'adapter aux différents rayons de courbure des arceaux en fonction de la largeur des bassins. Ainsi, quelle que soit la courbure des arceaux, il sera possible d'utiliser les mêmes moyens de fixation 310a et de roulement 320a' qui seront alors positionnés convenablement en ajustant correctement l'angle d'inclinaison dans le profil des bordures longitudinales.

Selon une deuxième forme de réalisation illustrée sur le dessin de la figure 10, la bordure longitudinale 220a (représentée en traits forts) de l'élément I de la portion P n'a pas le même profil que celui'de la bordure longitudinale 220a' de l'élément I' (représentée en traits fins) de la portion mobile P'. En effet, la traverse longitudinale 220a' de l'élément mobile est classiquement, aménagée à sa partie haute et vers le côté interne de la toiture d'une rainure inclinée en saillie 221a' pour pincer et retenir le bord du panneau 100' (représenté en traits mixtes) et à sa partie basse et vers le côté externe de la toiture d'un organe d'accouplement 222a' pour retenir, via des pattes de fixation 300a' (représentées en traits mixtes) ledit élément I' sur le rebord du bassin S. L'organe d'accouplement 222a' représenté est du type de celui ménagé dans le profilé de la traverse de la bordure 220a' selon une glissière à section circulaire ouverte vers l'extérieur d'une rainure longitudinale 222a" selon une largeur plus importante que celle de l'épaisseur des pattes de fixation 300a' pour autoriser une liaison pivot entre la bordure 220a' et les pattes de fixation 300a', et donc la libre articulation (flèche A de la figure 7) de l'élément de toiture I' y associé. Suivant l'invention, des organes de roulement dont un seul (320a') est représenté assurent le libre déplacement de la bordure 220a' le long du rebord S, et donc de l'ensemble de l'élément I' y associé.

La traverse extrême 220a de la portion P est, quant à elle, préformée différemment de celle de la traverse classique 220a' en adoptant un profilé de préférence creux coudé à deux branches 220a1 et 220a2 selon un angle obtus permettant d'assurer simultanément un déplacement latéral vers le côté externe de la toiture, de la position de l'organe d'accouplement 222a et un déplacement vertical vers le haut, de la position de la rainure inclinée 221a tout en respectant l'angle d'inclinaison de cette dernière. La première branche 220a1 dudit profilé en forme de coude formant la bordure longitudinale 220a et recevant à sa partie basse l'organe d'accouplement 222a est.étroite et se dresse verticalement tel un poteau avec une inclinaison plus ou moins sensible adaptée au rayon de courbure des panneaux, et la deuxième branche 220a2 recevant à sa partie haute la rainure inclinée 221a adopte la forme d'un cône dont la petite base est dans le prolongement de la première branche verticale 220a1 et dont la grande base reçoit à sa partie haute la susdite rainure inclinée 221a. En remplaçant uniquement le profilé des bordures longitudinales 220a' et 220b' de l'élément I' par celui des bordures longitudinales 220a et 220b tel qu'illustré sur le dessin de la figure 10, on obtient un élément I qui assure, de par la présence du cône de la deuxième branche 220a2, l'augmentation de la distance que délimite la corde extérieure des deux bordures longitudinales 220a' et 220b' et donc de l'écartement entre les deux organes d'accouplement (dont un seul 222a est représenté) ainsi que, de par la présence du poteau formant la première branche 220a1, la surélévation de la hauteur des rainures inclinées (dont une seule 221a est représentée). Cette augmentation de l'écart entre les organes d'accouplement et cette surélévation des rainures seront paramétrées au niveau des côtes du cône de la deuxième branche 220a2 et de celles du poteau de la première branche 220a1 pour autoriser sans frottement la libre mobilité des éléments juxtaposés I' de la portion mobile P' au-dessous des éléments juxtaposés I de l'autre portion P.

Afin d'autoriser le dégagement aisé des pattes de fixation 300a hors des organes d'accouplement 222a', notamment lorsque différents éléments I' sont accouplés entre eux par des profilés en U 211', il a été imaginé de tronquer l'extrémité cylindrique 301a' des pattes de fixation 300a' selon un plan oblique parallèle à l'axe longitudinal de la bordure 220a' de manière à autoriser le passage de l'extrémité cylindrique tronquée 301a' de la patte de fixation 300a' par l'ouverture de la rainure longitudinale 222a". En effet, une fois la patte de fixation 300a' dégagée de son arrimage sur le rebord S du bassin, il suffit de faire basculer celle-ci vers le haut pour la dégager de la glissière de l'organe d'accouplement 222a.

Afin de corriger les déports latéraux importants de la portion mobile P', lors de ses déplacements D à l'intérieur de la portion fixe P le long de l'axe longitudinal de la piscine, la demanderesse a également imaginé d'installer un dispositif de guidage 500 illustré sur le dessin de la figure 11 et original en ce qu'il comporte :
- d'une part, au moins un mais de préférence deux galets de guidage 510a' et 510b' entraînés en libre rotation autour de deux axes verticaux associés à l'arceau extrême 210' de la portion mobile P' évoluant le long de la portion fixe P et au niveau des deux bordures longitudinales 220a' et 220b' de la portion mobile P', de manière à ce que les bandes de roulement 511a' et 511b' desdits galets de guidage 510a' et 510b' soient débordantes des bordures longitudinales 220a' et 220b' faisant face aux deux bordures longitudinales 220a et 220b de la portion fixe P tout en prenant appui sur les traverses que forment lesdites deux bordures longitudinales 220a et 220b ou sur les panneaux (100) formant chemin de roulement tout au long du déplacement de ladite portion mobile P',
- et d'autre part, au moins un mais de préférence deux galets de contre guidage 520a et 520b entraînés en libre rotation autour de deux axes verticaux associés à l'arceau extrême 210 de la portion fixe P le long duquel évolue la portion mobile P' et au niveau des deux bordures longitudinales 220a et' 220b de manière à ce que les bandes de roulement 521a et 521b desdits galets de contre guidage 520a et 520b soient débordantes du plan vertical des bordures longitudinales 220a et 220b faisant face aux deux bordures longitudinales 220a' et 220b' de la portion mobile P' tout en prenant appui sur les traverses que forment lesdites deux bordures longitudinales 220a' et 220b' ou sur les panneaux 100' de la portion mobile P' formant chemin de roulement tout au long du déplacement de cette dernière. De préférence, les axes des deux galets de contre guidage 520a et 520b sont maintenus au niveau de l'arceau, extrême de la portion fixe P, dans une position verticale au moyen d'une fixation dans le rebord longitudinal S de la piscine.

Le dessin de la figure 12 montre plus en détails un seul (510a') des deux galets de guidage entraîné en libre rotation autour d'un axe vertical associé à l'arceau extrême 210' au niveau de la bordure longitudinale 220a' de la portion mobile P' et un seul (520a) des deux galets de contre guidage entraîné en libre rotation autour d'un axe vertical associé à l'arceau extrême 210 au niveau de la bordure longitudinale 220a. Plus précisément, comme on peut le voir sur les dessins des figures 13a et 13b, la bande de roulement 511a' dudit galet de guidage 510a' est débordante du plan de la bordure longitudinale 220a' tout tout en prenant appui sur la paroi interne de la partie verticale étroite formant poteau 220a1 de la bordure longitudinale 220a de la portion fixe P et la bande de roulement 521a dudit galet de contre guidage 520a est débordante du plan de la bordure longitudinale 220a tout en prenant appui sur la paroi externe de la bordure longitudinale 220a' de la paroi mobile P'.

La paire de galets de guidage 510a' et 510b' associée à la paire de galets de contre guidage 520a et 520b formant le dispositif de guidage 500 a pour grand avantage de redresser automatiquement les écarts latéraux des déplacements D de la portion mobile P' par rapport à la portion fixe P. De plus, lorsque les deux galets de guidage 510a' et 510b' entraînés en rotation autour de deux axes associés à l'arceau extrême 210' de la portion mobile P' sont disposés partiellement (comme illustré sur le dessin de la figure 13) ou en totalité dans un même plan horizontal, ils viennent en butée de fin de course contre les deux galets de contre guidage 520a et 520b entraînés en rotation autour de deux axes verticaux associés à l'arceau extrême de la portion fixe P, de manière à limiter la course des déplacements en translation D de ladite portion mobile P' le long de l'axe longitudinal de la piscine.

Il va de soi que le dispositif 500 pourra être aménagé selon plusieurs adaptations tout en restant dans le contexte de la présenté invention, adaptations qui consistent par exemple :
- à adopter le même principe lorsque la portion P est mobile et recouvre la portion fixe P',
- à ne pas se limiter en nombre de galets lorsque les éléments de piscine sont de dimension plus importante,
- à prévoir d'autres galets de guidage ou de contre guidage répartis sur la longueur des arceaux extrêmes par exemple de manière à prendre appui sur les traverses 220 et/ou les panneaux 100 de l'autre portion P,
- à motoriser au moins des galets de guidage et/ou de contre guidage afin de commander les déplacements D de la portion mobile,
- à disposer les axes des galets de guidage 220a' et 220b' selon un axe sensiblement incliné par rapport à la verticale de manière à ce que les bandes de roulement 511a' et 511b' desdits galets de guidage prennent appui sur les bordures longitudinales 220a et 220b de la portion fixe tout en assurant le guidage, la portance de la portion mobile P' remplaçant ainsi ou suppléant les susdits moyens de roulement 320a' autorisant les déplacements D

On comprend que la toiture de piscine T′ qui vient d'être ci-dessus décrite et représentée, l'a été en vue d'une divulgation plutôt que d'une limitation. Bien entendu, divers aménagements, modifications et améliorations pourront être apportés à l'exemple ci-dessus, sans pour autant sortir du cadre de l'invention pris dans ses aspects et dans son esprit les plus larges, l'étendue de la protection étant déterminée par la teneur des revendications.

## Revendications

1. Toiture de piscine pour abris bas constituée d'éléments de toiture (I et I') juxtaposés dans le sens de la longueur de la piscine et se composant chacun d'une couverture en matériau translucide (100 et 100') et d'une armature rigide formée d'au moins deux arceaux (210 et 210') disposés dans des plans transversaux et entretoisés par des traverses longitudinales (220 et 220') avec deux traverses extrêmes délimitant deux bordures parallèles longitudinales (220a, 220a' et 220b, 220b') à l'élément de toiture (I et I′) et qui sont destinés à reposer sur les rebords longitudinaux du bassin de ladite, piscine définissant une surface d'appui (S), lesdits éléments de toiture (I et I′) étant du type de ceux dont au moins une bordure longitudinale (220b) est articulée (flèche A) par rapport à un rebord d'appui (S) du bassin de la piscine, articulation par rapport à laquelle il pivote pour passer d'une position fermée à une position entrouverte, **CARACTÉRISÉE PAR LE FAIT QUE** la susdite toiture est constituée, sur une portion (P') au moins de sa longueur, d'éléments de toiture juxtaposés (I') dont la distance que délimite la corde extérieure des deux bordures longitudinales (220a' et 220b') reposant sur le rebord d'appui (S) du bassin et que relient les deux arceaux (210') est inférieure à la distance que délimite la corde intérieure des deux bordures longitudinales (220a et 220b) reposant sur le rebord d'appui (S) du bassin et que relient les deux arceaux (210) des éléments juxtaposés (I) de l'autre portion (P) de la toiture pour autoriser l'emboîtement de la première portion (P') des petits éléments (I') dans la deuxième portion (P) de grands éléments (I) et découvrir ainsi partiellement la piscine sur une longueur correspondant au déplacement de la portion mobile (P') d'éléments (I'),
**ET PAR LE FAIT QUE** les susdits éléments de toiture (I') de la portion mobile (P') comporte entre eux des moyens de liaison dissociables d'une part, pour autoriser la libre articulation (flèche A) de chaque élément (I') par rapport au rebord d'appui du bassin (S) de la piscine et indissociables d'autre part, pour autoriser les mouvements permettant de pousser et/ou de ramener le long dudit rebord d'appui (S), l'ensemble des éléments juxtaposés mobiles (I') arrimés l'un à l'autre.

2. Toiture de piscine selon la revendication 1, **CARACTÉRISÉE PAR LE FAIT QUE** la portion (P') des petits éléments de toiture (I') est montée mobile (flèche D) le long et/ou en dehors de la piscine et se déplace au-dessous de la portion (P) de grands éléments de toiture (I) pour être recouverte partiellement ou en totalité par cette dernière.

3. Toiture, de piscine selon la revendication 1, **CARACTÉRISÉE PAR LE FAIT QUE** la portion (P) de grands éléments de toiture (I) est montée mobile le long et/ou en dehors de la piscine et se déplace au-dessus de la portion (P') de petits éléments de toiture (I') qu'elle recouvre partiellement ou en totalité.

4. Toiture de piscine selon la revendication 1, **CARACTÉRISÉE PAR LE FAIT QUE** la portion mobile (P') d'éléments de toiture (I') est située à une extrémité de la piscine.

5. Toiture de piscine selon la revendication 1, **CARACTÉRISÉE PAR LE FAIT QU'**elle comprend deux portions mobiles d'éléments de toiture situées aux deux extrémités de la piscine.

6. Toiture de piscine selon la revendication 1, **CARACTÉRISÉE PAR LE FAIT QUE** la liaison entre les deux portions (P et P′) d'éléments de toiture (I et I′) de la toiture en position fermée est assurée par un emboîtement mutuel partiel des deux éléments de toiture mitoyens (I et I') avec chevauchement des arceaux extrêmes (210 et 210') de chacun des dits deux éléments emboîtés (I et I').

7. Toiture de piscine selon la revendication 1, **CARACTÉRISÉE PAR LE FAIT QUE** les arceaux (210 et 210') des éléments de toiture (I et I') des portions fixe (P) et mobile (P') ont le même rayon de courbure.

8. Toiture de piscine selon la revendication 1, **CARACTÉRISÉE PAR LE FAIT QUE** les deux bordures longitudinales (220a, 220b et 220a', 220b') des éléments de toiture (I et I') des portions fixe (P) et mobile (P'), sont profilées pour recevoir de manière amovible et/ou réglable des moyens de fixation (310a) desdits éléments (I) sur le rebord du bassin (S) ou les moyens de déplacement (320a') desdits éléments (I') le long et en dehors dudit rebord d'appui (S).

9. Toiture de piscine selon la revendication 1, **CARACTÉRISÉE PAR LE FAIT QUE** les susdits moyens de liaisons, sont constitués par les ailes des arceaux (210') qui, disposées débordantes dans le prolongement des panneaux (100) de la couverture en matériau translucide pour assurer le recouvrement étanche partiel des éléments juxtaposés (I') de la toiture en position fermée, sont aménagées d'un dispositif amovible de solidarisation des ailes avec l'arceau (210') de l'élément contigu (I').

10. Toiture de piscine selon la revendication 1, du type de celle où l'arceau (210 ou 210') de l'élément couvrant (I ou I') est muni d'une aile disposée débordante dans le prolongement des panneaux (100 ou 100') pour assurer le recouvrement étanche partiel de l'arceau (210 ou 210') de l'élément juxtaposé recouvert de la toiture en position fermée, **CARACTÉRISÉE PAR LE FAIT QUE** chacun des susdits moyens de liaison de deux arceaux contigus (210r') pour l'élément de toiture recouvert et (210c') pour l'élément de toiture couvrant de la portion mobile (P') est constitué par un profil en U (211') qui, destiné à épouser les profils inférieurs rectangulaires (212r' et 212c') desdits deux arceaux contigus (210r' et 210c'), est solidarisé au profil rectangulaire (212r') de l'arceau (210r') de l'élément recouvert de sorte que le profil rectangulaire (212c') de l'arceau (210c') de l'élément couvrant puisse se loger et se caler dans le profil en U (211') lors du mouvement d'abaissement de l'élément couvrant en position fermée et inversement se dégager dudit profil en U (211′) lors du mouvement d'élévation du même élément vers une position ouverte.

11. Toiture de piscine selon la revendication 10, **CARACTÉRISÉE PAR LE FAIT QUE** la partie supérieure de la branche du susdit profil en U (211′) non solidaire de l'arceau (210r') de l'élément recouvert est évasée pour faciliter l'engagement avec jeu du profil inférieur rectangulaire (212c') de l'arceau (210c′) de l'élément couvrant lors de son mouvement d'abaissement vers une position fermée.

12. Toiture de piscine selon l'une quelconque des revendications 1 à 11, du type de celle où les deux traverses extrêmes de l'armature délimitant, les deux bordures longitudinales (220a, 220a' et 220b, 220b') des éléments de toiture (I et I') sont chacune aménagées à leur partie haute et vers le côté interne de la toiture d'une rainure inclinée (221a et 221a') pour pincer et retenir le bord du panneau (100, 100') de la couverture en matériau translucide et à leur partie basse et vers le côté externe de la toiture d'un organe d'accouplement (222a et 222a') pour retenir,via des pattes de fixation (300a, 300a' et 300b, 300b') lesdits éléments (I et I') sur le rebord du bassin (S), **CARACTÉRISÉE PAR LE FAIT QUE** chacune des deux traverses extrêmes (220a) de la portion (P) de grands éléments de toiture (I) recevant l'organe d'accouplement (222a) et la rainure (221a) est préformée d'un profilé coudé à deux branches (220a1 et 220a2) selon un angle obtus permettant d'assurer simultanément le déplacement latéral vers le côté externe de la toiture de la position de l'organe d'accouplement (222a) et le déplacement vertical vers le haut de la position de la rainure inclinée (221a) tout en respectant l'angle d'inclinaison de cette dernière.

13. Toiture de piscine selon la revendication 12, **CARACTÉRISÉE PAR LE FAIT QUE** la susdite première branche (220a1) dudit profilé en forme de coude formant la traverse extrême (220a) et recevant à sa partie basse l'organe d'accouplement (222a) est étroite et se dresse sensiblement verticalement tel un poteau et la susdite deuxième branche (220a2) recevant à sa partie haute la rainure inclinée (221a) adopte la forme d'un cône dont la petite base est dans le prolongement de la première branche verticale (220a1) et dont la grande base reçoit à sa partie haute la susdite rainure inclinée (221a).

14. Toiture de piscine selon la revendication 12, et dans laquelle l'organe d'accouplement (222a') des bordures longitudinales (220a') es't du type de celui ménagé dans le profilé de la traverse des bordures longitudinales. (220a') selon une glissière à section circulaire ouverte vers l'extérieur d'une rainure longitudinale (222a") selon une largeur plus importante que celle de l'épaisseur des pattes de fixation (300a') pour autoriser une liaison pivot entre la bordure (220a') et l'extrémité cylindrique (301a') des pattes de fixation (300a'), **CARACTÉRISÉE PAR LE FAIT QUE** la susdite extrémité cylindrique (301a') des pattes de fixation (300a') est tronquée selon un plan oblique parallèle à l'axe longitudinal des bordures longitudinales (220a') de manière à autoriser le passage de l'extrémité cylindrique tronquée (301a') des pattes de fixation (300a') par la rainure longitudinale (222a") du susdit organe d'accouplement (222a').

15. Toiture de piscine selon l'une quelconque des revendications 1 à 14, dans laquelle une portion (P') des petits éléments de toiture (I') ou une portion (P) des grands éléments de toiture (I) est montée mobile (flèche D) l'une par rapport à l'autre le long de la piscine, **CARACTÉRISÉE PAR LE FAIT QUE** les déplacements (D) de ladite portion mobile (P') sont guidés en translation le long de l'axe longitudinal de la piscine par au moins un galet de guidage (510a' ou 510b') entraîné en rotation autour d'un axe associé à l'arceau extrême (210') de la portion mobile (P′) de manière à ce que la bande de roulement (511a′) dudit galet de guidage (510a′) soit débordante du plan de la portion mobile (P') faisant face à la portion fixe (P) tout en prenant appui sur les traverses (220) ou sur les panneaux (100) de ladite portion fixe (P) formant chemin de roulement tout au long du déplacement de ladite portion mobile (P').

16. Toiture de piscine selon la revendication 15, **CARACTÉRISÉE PAR LE FAIT QUE** les déplacements (D) de ladite portion mobile (P') sont guidés en translation (flèche D) le long de l'axe longitudinal de la piscine par deux galets de guidage (510a' et 510b') entraînés en rotation autour de deux axes associés à l'arceau extrême (210') de la portion mobile (P') au niveau des deux bordures longitudinales (220a' et 220b') de manière à ce que les bandes de roulement (511a' et 511b') desdits galets de guidage (510a' et 510b') soient débordantes du plan des bordures longitudinales (220a' et 220b') de la portion mobile (P') faisant face aux deux bordures longitudinales (220a et 220b) de la portion fixe (P) tout en prenant appui sur lesdites deux bordures longitudinales (220a et 220b) de la portion fixe (P) formant chemin de roulement tout au long du déplacement de ladite portion mobile (P').

17. Toiture de piscine selon les revendications 15 et/ou 16, **CARACTÉRISÉE PAR LE FAIT QUE** les galets de guidage (510a' et 510b') sont disposés sur l'arceau extrême (210') de la portion mobile (P') évoluant le long de la portion fixe (P).

18. Toiture de piscine selon les revendications 15 et/ou 16, **CARACTÉRISÉE PAR LE FAIT QUE** les axes des susdits deux galets de guidage (510a' et 510b') sont disposés dans des plans verticaux.

19. Toiture de piscine selon les revendications 15 et/ou 16, **CARACTÉRISÉE PAR LE FAIT QUE** les axes des susdits deux galets de guidage (510a' et 510b') sont disposés dans des plans inclinés de manière à assurer le guidage, la portance et le déplacement par roulement (flèche D) de la portion mobile (P').

20. Toiture de piscine selon l'une quelconque des revendications 1 à 14, dans laquelle une portion (P') des petits éléments de toiture (I') ou une portion (P) des grands éléments de toiture (I) est montée mobile (flèche D) l'une par rapport à l'autre le long de la piscine, **CARACTÉRISÉE PAR LE FAIT QUE** les déplacements (D) de ladite portion mobile (P') sont guidés en translation le long de l'axe longitudinal de la piscine par au moins un galet de contre guidage (520a ou 520b) entraîné en' rotation autour d'un axe associé à l'arceau extrême (210) de la portion fixe (P) de manière à ce que la bande de roulement (521a ou 521b) dudit galet de contre guidage (520a ou 520b) soit débordante du plan de la portion fixe (P) faisant face à la portion mobile (P') tout en prenant appui sur les traverses (220') ou sur les panneaux (100') de ladite portion mobile (P') formant chemin de roulement tout au long du déplacement de cette dernière.

21. Toiture de piscine selon la revendication 20, **CARACTÉRISÉE PAR LE FAIT QUE** les déplacements (D) de ladite portion mobile (P') sont guidés en translation le long, de l'axe longitudinal de la piscine par deux galets de contre guidage (520a et 520b) entraînés en rotation au'tour de deux axes associés à l'arceau extrême (210) de la portion fixe (P) au niveau des deux bordures longitudinales (220a et 220b) de manière à ce que les bandes de roulement (521a et 521b) desdits galets de contre guidage (520a et 520b) soient débordantes du plan des bordures longitudinales (220a et 220b) de la portion fixe (P) faisant face aux deux bordures longitudinales (220a' et 220b') de la portion mobile (P') tout en prenant appui sur lesdites deux bordures longitudinales (220a' et 220b') de la portion mobile (P') formant chemin de roulement tout au long du déplacement de cette dernière.

22. Toiture de piscine selon les revendications 20 et/ou 21, **CARACTÉRISÉE PAR LE FAIT QUE** les galets de contre guidage (520a et 520b) sont disposés sur l'arceau extrême (210) de la portion fixe (P ou P') le long duquel évolue la portion mobile (P' ou P).

23. Toiture de piscine selon les revendications 20 et/ou 21, **CARACTÉRISÉE PAR LE FAIT QUE** les axes des deux galets de contre guidage (520a et 520b) sont maintenus, au niveau de l'arceau extrême (210) de la portion fixe (P) le long duquel évolue la portion mobile (P'), dans une position verticale par une fixation dans les rebords (S) de la piscine.

24. Toiture de piscine selon l'une quelconque des revendications 15 à 23, **CARACTÉRISÉE PAR LE FAIT QUE** les galets de guidage (510a' et 510b') et/ou de contre guidage (520a et 520b) sont en libre rotation autour de leur axe.

25. Toiture de piscine selon l'une quelconque des revendications 15 à 23, **CARACTÉRISÉE PAR LE FAIT QUE** l'un au moins des galets de guidage (510a' et 510b') et/ou de contre guidage (520a et 520b)) est motorisé.

26. Toiture de piscine selon l'ensemble des revendications 15 à 25, **CARACTÉRISÉE PAR LE FAIT QUE** les déplacements (D) de ladite portion .mobile (P') sont guidés en translation (flèche D) le long de l'axe longitudinal de la piscine.
- d'une part, par deux galets de guidage (510a' et 510b') entraînés en rotation autour de deux axes associés à l'arceau extrême (210') de la portion mobile (P') évoluant le long de la portion fixe (P) et au niveau des deux bordures longitudinales (220a' et 220b') de manière. à ce que les bandes de roulement (511a' et 511b') desdits galets (510a' et 510b') soient débordantes du plan des bordures longitudinales (220a' et 220b') de la portion mobile (P') faisant face aux deux bordures longitudinales (220a et 220b) de la portion fixe (P) tout en prenant appui sur lesdites deux bordures longitudinales (220a et 220b) de la portion fixe (P) formant chemin de roulement tout au long du déplacement de ladite portion mobile (P'),
- et d'autre part, par deux galets de contre guidage (520a et 520b) entraînés en rotation autour de deux axes associés à l'arceau extrême (210) de la portion fixe (P) le long duquel évolue la portion mobile (P') et au niveau des deux bordures longitudinales (220a et 220b) de manière à ce que les bandes de roulement (521a et 521b) desdits galets de contre guidage (520a et 520b) soient débordantes du plan des bordures longitudinales (220a et 220b) de la portion fixe (P) faisant face aux deux bordures longitudinales (220a' et 220b') de la portion mobile (P') tout en prenant appui sur lesdites deux bordures longitudinales (220a' et 220b') de la portion mobile (P') formant chemin de roulement tout au long du déplacement de cette dernière.

27. Toiture de piscine selon la revendications 26, **CARACTÉRISÉE PAR LE FAIT QUE** les deux galets de guidage (510a et 510b) entraînés en rotation autour de deux axes associés à l'arceau extrême (210') de la portion mobile (P') évoluant le long de la portion fixe (P) sont disposés partiellement ou en totalité dans un même plan horizontal que celui des deux galets de contre guidage (520a et 520b) entraînés en rotation autour de deux axes associés à l'arceau extrême (210) de la portion fixe (P) le long duquel évolue la portion mobile (P'), de manière à venir en butée de fin de course contre ces derniers et à limiter la fin de course des déplacements en translation (D) de ladite portion mobile (P') le long de l'axe longitudinal de la piscine.

## Claims

1. Swimming pool roofing for low shelters constituted of roof elements (I and I') juxtaposed along the length of the swimming pool and each composed of a cover in translucent material (100 and 100') and a resistant rigid frame formed of at least two arcs (210 and 210') arranged in transversal planes and separated by longitudinal cross-ties (220 and 220') with two end cross-ties delimiting two longitudinal parallel sides (220a, 220a' and 220b, 220b') to the roof element (I and I′) and which are intended to rest on the longitudinal edges of the said pool defining a support surface (S), the said roof elements (I and I') are of the type of those, with at least one longitudinal side (220b) is articulated (arrow A) relative to a support surface (S) of the edge of the pool, articulation which allows the element to pivot to go from a closed position to a partly open position, **CHARACTERISED BY** THE FACT that the above-mentioned roofing is constituted, along at least one portion (P') of its length, of juxtaposed roof elements (I') whose distance defined by the external cord of the two longitudinal sides (220a' and 220b') resting on the support edge (S) of the pool and linking the two arcs (210') is less than the distance defined by the internal cord of the two longitudinal sides (220a and 220b) resting on the support edge (S) of the pool and connecting the two arcs (210) of the juxtaposed elements (I) of the other portion (P) of the roofing to enable nesting of the first portion (P') of small elements (I') in the second portion (P) of big elements (I) and thus to partially open up the swimming pool along a length depending on the displacement of the mobile portion (P') of elements (I'),
and BY THE FACT that the above-mentioned roofing (I') of the mobile portion (P') comprise mutual linking means that are dissociable, on the one hand, to allow their free articulation (arrow A) of each element (I') relative to the support edge (S) of the pool and non-dissociable on the other hand, to allow the movements in order to push and/or to bring back along the said support edge (S), the assembly of elements (I') which are mobile, juxtaposed and stowed one after the other.

2. Swimming pool roofing according to claim 1, **CHARACTERISED BY** THE FACT that the portion (P') with small roof elements (I') is mounted so as to be mobile (arrow D) along and/or outside the swimming pool and is displaced beneath the portion (P) of big roof elements (I) to be partly or totally covered by the latter.

3. Swimming pool roofing according to claim 1, **CHARACTERISED BY** THE FACT that the portion (P) with big roof elements (I) is mounted in a mobile way along and/or outside the swimming pool and is displaced above the portion (P') of small roof elements (I') which it covers partly or totally.

4. Swimming pool roofing according to claim 1, **CHARACTERISED BY** THE FACT that the mobile portion (P') of roof elements (I′) is situated at one end of the swimming pool.

5. Swimming pool roofing according to claim 1, **CHARACTERISED BY** THE FACT that the roofing comprises two mobile portions of elements situated at the two ends of the swimming pool.

6. Swimming pool roofing according to claim 1, **CHARACTERISED BY** THE FACT that the link between the two portions (P and P') of the roofing elements (I and I') in its closed position is ensured by a partial mutual nesting of the two neighbouring roof elements (I and I') with overlap of the end arcs (210 and 210') of each of the said two nested elements (I and I').

7. Swimming pool roofing according to claim 1, **CHARACTERISED BY** THE FACT that the arcs (210 and 210′) of the roof elements (I and I′) of the fixed portion (P) and mobile portion (P') have the same radius of curvature.

8. Swimming pool roofing according to claim 1, **CHARACTERISED BY** THE FACT that the two longitudinal sides (220a, 220b and 220a', 220b') of the roofing elements (I and I') of the fixed portion (P) and mobile portion (P') are profiled to receive in a removable and/or adjustable manner, either the fixation lugs (310a) of said elements (I) on the support edge (S), or the displacement means (320a') of said elements (I') along and outside said support edge (S).

9. Swimming pool roofing according to claim 1, **CHARACTERISED BY** THE FACT that the above-mentioned linkage means are constituted of wings of the arcs (210') that, arranged overhanging the prolongation of the panels (100) of the cover of translucent material to ensure partial sealed covering of the juxtaposed elements (I') of the roofing in closed position, are provided with a removable device for solidarisation of the wings with the arc (210') of the adjacent element (I').

10. Swimming pool roofing according to claim 1, of the type of the arc (210 or 210') for the covered roof element (I or I') with a wing arranged overhanging the prolongation of the panels (100 or 100') to ensure partial sealed covering of the arc (210 or 210') of the juxtaposed element covered by the roofing in closed position, **CHARACTERISED BY** THE FACT that each of above-mentioned means for linking two contiguous arcs (210r') for the covered roof element and (210c') for the covering roof element of the mobile portion (P') is constituted of a U-profile (211') which, intended to take the shapes of the rectangular lower profiles (212r' and 212c') of said two contiguous arcs (210r' and 210c'), is made integral with the rectangular profile (212r') of the arc (210r') of the covered element in such a way that the rectangular profile (212c') of the arc (210c') of the covering element can be lodged and blocked in the U-shaped profile (211') during the lowering movement of the covering element into its closed position and inversely, to release said U-shaped profile (211') during the lifting movement of the same element to obtain an open position.

11. Swimming pool roofing according to claim 10, **CHARACTERISED BY** THE FACT that the upper part of the branch of the above-mentioned U-shaped profile (211') not firmly attached to the arc (210r') of the covered element is flared to facilitate engaging the rectangular lower profile (212c') of the arc (210c') of the covering element with play, during its lowering movement into the closed position.

12. Swimming pool roofing according to any one of claims 1 to 11, of the type in which the two end cross-ties of the frame delimiting two longitudinal sides (220a, 220a' and 220b, 220b') to the roof elements (I and I') are each arranged at their upper part and facing towards the internal side of the roofing with an inclined groove (221a and 221a') to grab and retain the edge of the panel (100 and 100') of the cover in translucent material and at their lower part and facing towards the external side of the roofing, with a coupling organ (222a and 222a') in order to retain, via the fixation lugs (300a, 300a' and 300b, 300b') of said elements (I and I') on the edge of the pool (S), **CHARACTERISED BY** THE FACT that each of two end cross-ties (220a) of the portion (P) of the big roofing elements (I) receiving the coupling organ (222a) and the groove (221a) is preformed with a profile bent with two branches (220a1 and 220a2) with an obtuse angle making to ensure simultaneously both a lateral displacement towards the external side of the roofing from the position of the coupling organ (222a), and the vertical displacement upwards, from the position of the inclined groove (221a) while still respecting the angle of inclination of the latter.

13. Swimming pool roofing according to claim 12, **CHARACTERISED BY** THE FACT that the above-mentioned first branch (220a1) of said elbow-shaped profile forming the end cross-tie (220a) and receiving at its low part the coupling organ (222a) is narrow and set vertically like a post and the above-mentioned second branch (220a2) receiving at its top part the inclined groove (221a), takes the shape of a cone with its small base being along the prolongation of the first vertical branch (220a1) while the big base receives at its top part the above-mentioned inclined groove (221a).

14. Swimming pool roofing according to claim 12, in which the coupling organ (222a') of the longitudinal sides (220a') is of the type formed following the profile of the cross-tie of the longitudinal sides (220a') along a runner of circular cross-section open to the exterior of a longitudinal groove (222a") with a bigger width than that of the thickness of the fixation lugs (300a') in order to enable a pivoting linkage between the side (220a') and the cylindrical end (301a') of the fixation lugs (300a'), **CHARACTERISED BY** THE FACT that the said cylindrical end (301a') of the fixation lugs (300a') is truncated along an oblique plane parallel to the longitudinal axis of the longitudinal sides (220a') so as to enable passage of the truncated cylindrical end (301a') of the fixation lugs (300a') by the longitudinal groove (222a") of the said coupling organ (222a').

15. Swimming pool roofing according to any one of claims 1 to 14, in which a portion (P') of small roofing elements (I') or a portion (P) of big roofing elements (I) is mounted mobile (arrow D) one in comparison with the other along the swimming pool, **CHARACTERISED BY** THE FACT that the displacements D of the said mobile portion (P') are guided in translatory along the longitudinal axis of the swimming pool by at least one guide rollers (510a' or 510b′) engaged in rotation around an axis associated with the end arc (210') of the mobile portion (P') in such a way that the rolling strip (511a') of said guide roller (510a') overhang of the plan of mobile portion (P') facing the fixed portion (P) while still being supported on the cross-ties (220) or on the panels (100) of the said fixed portion (P) forming a runway along the length of displacement of said mobile portion (P').

16. Swimming pool roofing according to claim 15, **CHARACTERISED BY** THE FACT that the displacements (D) of the said mobile portion (P') are guided in translatory (arrow D) along the longitudinal axis of the swimming pool by two guide rollers (510a' and 510b') engaged in rotation around two axes associated with the end arc (210') of the mobile portion (P') at the level of the two longitudinal sides (220a' and 220b'), in such a way that the rolling strips (511a' and 511b') of said guide rollers (510a' and 510b') overhang of the plan of the longitudinal sides (220a' and 220b') of the mobile portion (P') facing the two longitudinal sides (220a and 220b) of the fixed portion (P) while still being supported on the said two longitudinal sides (220a and 220b) of the fixed portion (P) forming a runway along the length of displacement of said mobile portion (P').

17. Swimming pool roofing according to claims 15 and/or 16, **CHARACTERISED BY** THE FACT that the guide rollers (510a' and 510b') are arranged with the end arc (210') of the mobile portion (P') moving along the fixed portion (P).

18. Swimming pool roofing according to claims 15 and/or 16, **CHARACTERISED BY** THE FACT that the axes of the said two guide rollers (510a' and 510b') are arranged in vertical planes.

19. Swimming pool roofing according to claims 15 and/or 16, **CHARACTERISED BY** THE FACT that the axes of the said two guide rollers (510a' and 510b') are arranged in inclined planes in such a way to ensure the guiding, the bearing and the displacement (arrow D) of the mobile portion (P').

20. Swimming pool roofing according to any one of claims 1 to 14, in which a portion (P') of small roofing elements (I') or a portion (P) of big roofing elements (I) is mounted mobile (arrow D) one in comparison with the other along the swimming pool, **CHARACTERISED BY** THE FACT that the displacements (D) of the said mobile portion (P') are guided in translatory along the longitudinal axis of the swimming pool by at least one counter guide rollers (520a or 520b) engaged in rotation around an axis associated with the end arc (210) of the fixed portion (P) in such a way that the rolling strip (521a ou 521b) of said counter-guide roller (520a or 520b) overhang of the plan of fixed portion (P) facing the mobile portion (P') while still being supported on the cross-ties (220') or on the panels (100') of the said mobile portion (P') forming a runway along the length of displacement of the latter.

21. Swimming pool roofing according to claim 20, **CHARACTERISED BY** THE FACT that the displacements (D) of the said mobile portion (P') are guided in translatory along the longitudinal axis of the swimming pool by two counter-guide rollers (520a and 520b) engaged in rotation around two axes associated with the end arc (210) of the fixed portion (P) at the level of the two longitudinal sides (220a and 220b), in such a way that the rolling strips (521a and 521b) of said counter-guide rollers (520a and 520b) overhang of the plan of the longitudinal sides (220a and 220b) of the fixed portion (P) facing the two longitudinal sides (220a' and 220b') of the mobile portion (P') while still being supported on the said two longitudinal sides (220a' and 220b') of the mobile portion (P') forming a runway along the length of displacement of the latter.

22. Swimming pool roofing according to claims 20 and/or 21, **CHARACTERISED BY** THE FACT that the counter-guide rollers (520a and 520b) are arranged with the end arc (210) of the fixed portion (P or P') along which the mobile portion (P' or P) moves.

23. Swimming pool roofing according to claims 20 and/or 21, **CHARACTERISED BY** THE FACT that the axes of the two counter-guide rollers (520a and 520b) are arranged, at the level of the end arc (210) of the fixed portion (P) along which the mobile portion (P') moves, in a vertical plane by means of a fixation in the longitudinal edges (S) of the swimming pool.

24. Swimming pool roofing according to any one of claims 15 to 23, **CHARACTERISED BY** THE FACT that the guide rollers (510a' or 510b') and/or the counter-guide rollers (520a and 520b) are engaged in free rotation around their axes.

25. Swimming pool roofing according to any one of claims 15 to 23, **CHARACTERISED BY** THE FACT that at least one of the guide rollers (510a' or 510b') and/or of the counter-guide rollers (520a and 520b) is motorised.

26. Swimming pool roofing according to assembly of claims 15 to 25, **CHARACTERISED BY** THE FACT that the displacements (D) of the said mobile portion (P') are guided in translatory (arrow D) along the longitudinal axis of the swimming pool :
- on the one hand, by two guide rollers (510a' and 510b') engaged in rotation around two vertical axes associated with the end arc (210') of the mobile portion (P') extending along the fixed portion (P) and at the level of the two longitudinal sides (220a' and 220b'), in such a way that the rolling strips (511a' and 511b') of said rollers (510a' and 510b') overhang the plan of the longitudinal sides (220a' and 220b') of the mobile portion (P') facing the two longitudinal sides (220a and 220b) of the fixed portion (P) while still being supported on the said two longitudinal sides (220a and 220b) of the fixed portion (P) forming a runway along the length of displacement of said mobile portion (P'),
- and on the other hand, by two counter-guide rollers (520a and 520b) engaged in rotation around two axes associated with the end arc (210) of the fixed portion (P) along which the mobile portion (P') moves and at the level of the two longitudinal sides (220a and 220b) in such a way that the rolling strips (521a and 521b) of said counter-guide rollers (520a and 520b) overhang the plane of the longitudinal sides (220a and 220b) of the fixed portion (P) facing the two longitudinal sides (220a' and 220b') of the mobile portion (P') while still being supported on the said two longitudinal sides (220a' and 220b') of the mobile portion (P') forming a runway along the length of displacement of the latter.

27. Swimming pool roofing according to claim 26, **CHARACTERISED BY** THE FACT that the two guide rollers (510a' and 510b') engaged in rotation around two associated axes of the end arc (210') of the mobile portion (P') moving along the fixed portion (P) are partially set or totally set in the same horizontal plane as the plan of the two counter-guide rollers (520a and 520b) engaged in rotation around two vertical axes associated with the end arc (210) of the fixed portion (P) along which the mobile portion (P') moves, in such a way as to arrive at a stop at the end of the run against that latter and to limit the end linear displacement runs (D) of said mobile portion (P') along the longitudinal axis of the swimming pool.

## Patentansprüche

1. Poolüberdachung für Niedrigschutzdächer bestehend aus Überdachungselementen (I und I'), die in der in der Richtung der Länge des Pools nebeneinander liegen und die sich jeweils zusammensetzen aus einer Abdeckung aus transluzidem Material (100 und 100′) und einer steifen Bewehrung, die aus zumindest zwei Bögen (210 und 210') gebildet ist, die in Querebenen angeordnet sind und die durch Längstraversen (220 und 220') mit zwei Endtraversen verstrebt sind, die zwei parallele Längskanten (220a, 220a' und 220b, 220b') am Überdachungselement (I und I') begrenzen und die dazu vorgesehen sind, auf den Längsrändern des Beckens des genannten Pools aufzuliegen, die eine Aufliegefläche (S) definieren, wobei die genannten Überdachungselemente (I und I') des Typs sind, von denen zumindest eine Längskante (220b) im Verhältnis zu einem Aufliegerand (S) des Beckens des Pools gelenkig ist (Pfeil A), wobei er sich im Verhältnis zur Gelenkverbindung dreht, um von einer geschlossenen Position zu einer halboffenen Position überzugehen, **DADURCH GEKENNZEICHNET, DASS** die vorgenannte Überdachung sich über zumindest einen Abschnitt (P') von ihrer Länge zusammensetzt aus nebeneinander liegenden Überdachungselementen (I') deren Distanz, die die Außensehne der zwei Längskanten (220a' und 220b') begrenzt, die auf dem Aufliegerand (S) des Beckens aufliegen und die die zwei Bögen (210') verbinden, kleiner als die Distanz ist, die die Innensehne der zwei Längskanten (220a und 220b) begrenzt, die auf dem Aufliegerand (S) des Beckens aufliegen und die die zwei Bögen (210) der nebeneinander liegenden Elemente (I) des anderen Abschnitts (P) der Überdachung verbinden, um das Ineinanderstecken des ersten Abschnitts (P') der kleinen Elemente (I′) in den zweiten Abschnitt (P) der großen Elemente (I) zu erlauben und somit teilweise den Pool über eine Länge abzudecken, die der Verschiebung des mobilen Abschnitts (P') der Elemente (I') entspricht,
und **dadurch gekennzeichnet, dass** die vorgenannten Überdachungselemente (I') des mobilen Abschnitts (P') zwischen ihnen Verbindungselemente umfassen, die einerseits voneinander trennbar sind, um die freie Gelenkverbindung (Pfeil A) von jedem Element (I') im Verhältnis zum Aufliegerand des Beckens (S) des Pools zu erlauben und die andererseits voneinander untrennbar sind, um die Bewegungen zu ermöglichen, die es am genannten Aufliegerand (S) entlang erlauben, die gesamten mobilen nebeneinander liegenden Elemente (I'), die miteinander verbunden sind, zu schieben und/oder zu ziehen.

2. Poolüberdachung nach Anspruch 1, **dadurch gekennzeichnet, dass** der Abschnitt (P') der kleinen Überdachungselemente (I') längs und/oder außerhalb des Pools mobil (Pfeil D) montiert ist und sich unterhalb des Abschnitts (P) der großen Überdachungselemente (I) verschiebt, um teilweise oder ganz von diesem überdeckt zu werden.

3. Poolüberdachung nach Anspruch 1, **dadurch gekennzeichnet, dass** der Abschnitt (P) der großen Überdachungselemente (I) längs und/oder außerhalb des Pools mobil montiert ist und sich oberhalb des Abschnitts (P') der kleinen Überdachungselemente (I') verschiebt, den er teilweise oder ganz überdeckt.

4. Poolüberdachung nach Anspruch 1, **dadurch gekennzeichnet, dass** sich der mobile Abschnitt (P') der Überdachungselemente (I') an einem Ende des Pools befindet.

5. Poolüberdachung nach Anspruch 1, **dadurch gekennzeichnet, dass** sie zwei mobile Abschnitte der Überdachungselemente umfasst, die sich an den beiden Enden des Pools befinden.

6. Poolüberdachung nach Anspruch 1, **dadurch gekennzeichnet, dass** die Verbindung zwischen den beiden Abschnitten (P und P') der Überdachungselemente (I und I') der Überdachung in geschlossener Position gewährleistet wird durch ein partielles gegenseitiges Ineinanderstecken der beiden gemeinschaftlichen Überdachungselemente (I und I') mit Überlappung der Endbögen (210 und 210') von jedem der genannten zwei ineinander gesteckten Elemente (I und I').

7. Poolüberdachung nach Anspruch 1, **dadurch gekennzeichnet, dass** die Bögen (210 und 210') der Überdachungselemente (I und I') der festen (P) und mobilen (P') Abschnitte denselben Krümmungsradius aufweisen.

8. Poolüberdachung nach Anspruch 1, **dadurch gekennzeichnet, dass** die zwei Längskanten (220a, 220b und 220a', 220b') der Überdachungselemente (I und I') der festen (P) und mobilen (P') Abschnitte profiliert sind, um auf abnehmbare und/oder einstellbare Art und Weise Befestigungsmittel (310a) der genannten Elemente (I) auf dem Rand des Beckens (S) oder die Verschiebungsmittel (320a') der genannten Elemente (I') längs und außerhalb des genannten Aufliegerands (S) aufzunehmen.

9. Poolüberdachung nach Anspruch 1, **dadurch gekennzeichnet, dass** die vorgenannten Verbindungsmittel bestehen aus den Flügeln der Bögen (210'), die in der Verlängerung der Tafeln (100) der Abdeckung aus transluzidem Material hinausgehend angeordnet sind, um die partielle dichte Überdeckung der nebeneinander liegenden Elemente (I') der Überdachung in geschlossener Position zu gewähren, in einer abnehmbaren Vorrichtung zur Verbindung der Flügel mit dem Bogen (210') des angrenzenden Elements (I') angebracht sind.

10. Poolüberdachung nach Anspruch 1, des Typs, in dem der Bogen (210 oder 210') des abdeckenden Elements (I oder I') mit einem Flügel versehen ist, der in der Verlängerung der Tafeln (100 oder 100') hinausgehend angeordnet ist, um die partielle dichte Überdeckung des Bogens (210 oder 210') des nebeneinander liegenden Elements zu gewähren, das von der Überdachung in geschlossener Position abgedeckt ist, **dadurch gekennzeichnet, dass** jedes der vorgenannten Verbindungsmittel von zwei angrenzenden Bögen (210r') für das abgedeckte Überdachungselement und (210c') für das abdeckende Überdachungselement des mobilen Abschnitts (P') aus einem U-förmigen Profil (211') besteht, das dazu vorgesehen ist, sich an die rechteckigen unteren Profile (212r' und 212c') der genannten zwei angrenzenden Bögen (210r' und 210c') anzupassen, derart mit dem rechteckigen Profil (212r') des Bogens (210r') des abgedeckten Elements verbunden ist, dass sich das rechteckige Profil (212c') des Bogens (210c') des abdeckenden Elements bei der Senkbewegung des abdeckenden Elements in geschlossener Position im U-förmigen Profil (211') lagert und verkeilt und, dem entgegengesetzt, sich bei der Hubbewegung desselben Elements in eine offene Position vom U-förmigen Profil (211') befreit.

11. Poolüberdachung nach Anspruch 10, **dadurch gekennzeichnet, dass** sich der obere Teil des Zweiges des vorgenannten U-förmigen Profils (211'), der nicht mit dem Bogen (210r') des abgedeckten Element verbunden ist, erweitert, um das Einstecken mit Spiel des rechteckigen unteren Profils (212c') des Bogens (210c') des abdeckenden Elements bei seiner Senkbewegung in eine geschlossene Position zu erleichtern.

12. Poolüberdachung nach einem der Ansprüche 1 bis 11, des Typs, in dem die beiden Endtraversen der Bewehrung, die die zwei Längskanten (220a, 220a' und 220b, 220b') der Überdachungselemente (I und I') begrenzen, jeweils in ihrem oberen Teil und zur Innenseite der Überdachung mit einer geneigten Rille (221a und 221a') versehen sind, um die Kante der Tafel (100, 100') von der Abdeckung aus transluzidem Material zu klemmen und zu halten, und in ihrem unteren Teil und zur Außenseite der Überdachung mit einem Kupplungsorgan (222a und 222a') versehen sind, um über Befestigungsklauen (300a, 300a′ und 300b, 300b') die genannten Elemente (I und I′) auf dem Rand des Beckens (S) zu halten, **dadurch gekennzeichnet, dass** jede von den zwei Endtraversen (220a) des Abschnitts (P) der großen Überdachungselemente (I), der das Kupplungsorgan (222a) und die Rille (221a) aufnimmt, mit einem abgewinkelten Profil mit zwei Zweigen (220a1 und 220a2) nach einem stumpfen Winkel vorgeformt ist, was es erlaubt, gleichzeitig die Seitenverschiebung zur Außenseite der Überdachung der Position des Kupplungsorgans (222a) und der Senkrechtverschiebung nach oben von der Position der geneigten Rille (221a) zu gewähren und dabei gleichzeitig den Neigungswinkel von der letztgenannten zu erlauben.

13. Poolüberdachung nach Anspruch 12, **dadurch gekennzeichnet, dass** der vorgenannte erste Zweig (220a1) des genannten abgewinkelten Profils, das die Endtraverse (220a) bildet und an seinem unteren Teil das Kupplungsorgan (222a) aufnimmt, schmal ist und sich im Wesentlichen senkrecht wie ein Pfosten aufrichtet, und der vorgenannte zweite Zweig (220a2), der in seinem oberen Teil die geneigte Rille (221a) aufnimmt, die Form eines Kegels einnimmt, deren kleine Basis in der Verlängerung des ersten senkrechten Zweigs (220a1) ist und deren große Basis in ihrem oberen Teil die vorgenannte geneigte Rille (221a) aufnimmt.

14. Poolüberdachung nach Anspruch 12, und in der das Kupplungsorgan (222a') der Längskanten (220a') des Typs ist, der vorgesehen ist im Profil der Traverse der Längskanten (220a') nach einer Gleitschiene mit rundem Querschnitt, geöffnet nach Außen von einer Längsrille (222a") nach einer Breite, die größer als diejenige von der Dicke der Befestigungsklauen (300a') ist, um eine Drehverbindung zwischen der Kante (220a') und dem zylindrischen Ende (301a') der Befestigungsklauen (300a') zu erlauben, **dadurch gekennzeichnet, dass** das vorgenannte zylindrische Ende (301a') der Befestigungsklauen (300a') stumpf nach einer Schrägebene ist, die parallel zur Längsachse der Längskanten (220a') ist, um somit den Durchgang des stumpfen zylindrischen Endes (301a') der Befestigungsklauen (300a') über die Längsrille (222a") des vorgenannten Kupplungsorgans (222a') zu erlauben.

15. Poolüberdachung nach einem der Ansprüche 1 bis 14, in der ein Abschnitt (P′) der kleinen Überdachungselemente (I') oder ein Abschnitt (P) der großen Überdachungselemente (I) einer im Verhältnis zum anderen am Pool entlang mobil montiert ist (Pfeil D), **dadurch gekennzeichnet, dass** die Verschiebungen (D) des genannten mobilen Abschnitts (P') in Bewegung der Längsachse des Pools entlang durch zumindest eine Führungsrolle (510a' oder 510b') geführt werden, die in Drehung angetrieben wird um eine Achse, die dem Endbogen (210') des mobilen Abschnitts (P') zugeordnet ist, so dass die Lauffläche (511a') der genannten Führungsrolle (510a') aus der Ebene des mobilen Abschnitts (P') gegenüber dem festen Abschnitt (P) hinausgeht und sich gleichzeitig auf die Traversen (220) oder auf die Tafeln (100) des genannten festen Abschnitts (P) stützt, der eine Laufbahn über die gesamte Verschiebung des genannten mobilen Abschnitts (P') bildet.

16. Poolüberdachung nach Anspruch 15, **dadurch gekennzeichnet, dass** die Verschiebungen (D) des genannten mobilen Abschnitts (P') in Bewegung (Pfeil D) der Längsachse des Pools entlang durch zwei Führungsrollen (510a' und 510b′) geführt werden, die in Drehung um zwei Achsen angetrieben sind, die dem Endbogen (210′) des mobilen Abschnitts (P′) an den zwei Längskanten (220a′ und 220b′) zugeordnet sind, so dass die Laufflächen (511a′ und 511b′) der genannten Führungsrollen (510a′ und 510b') über die Ebene der Längskanten (220a′ und 220b') des mobilen Abschnitts (P′) gegenüber den zwei Längskanten (220a und 220b) des festen Abschnitts (P) hinausgehen und sich gleichzeitig auf die genannten zwei Längskanten (220a und 220b) des festen Abschnitts (P) stützen, die eine Laufbahn über die gesamte Verschiebung des genannten mobilen Abschnitts (P') bilden.

17. Poolüberdachung nach Ansprüchen 15 und/oder 16, **dadurch gekennzeichnet, dass** die Führungsrollen (510a' und 510b') am Endbogen (210') des mobilen Abschnitts (P') angeordnet sind, der sich am festen Abschnitt (P) entlang erstreckt.

18. Poolüberdachung nach Ansprüchen 15 und/oder 16, **dadurch gekennzeichnet, dass** die Achsen der vorgenannten zwei Führungsrollen (510a' und 510b') in senkrechten Ebenen angeordnet sind.

19. Poolüberdachung nach Ansprüchen 15 und/oder 16, **dadurch gekennzeichnet, dass** die Achsen der vorgenannten zwei Führungsrollen (510a' und 510b') in geneigten Ebenen angeordnet sind, um die Führung, den Auftrieb und die Rollverschiebung (Pfeil D) des mobilen Abschnitts (P') zu gewähren.

20. Poolüberdachung nach einem der Ansprüche 1 bis 14, in der ein Abschnitt (P') der kleinen Überdachungselemente (I') oder ein Abschnitt (P) der großen Überdachungselemente (I) einer im Verhältnis zum anderen am Pool entlang mobil montiert ist (Pfeil D), **dadurch gekennzeichnet, dass** die Verschiebungen (D) des genannten mobilen Abschnitts (P') in Bewegung der Längsachse des Pools entlang durch zumindest eine Gegenführungsrolle (520a oder 520b) geführt werden, die in Drehung angetrieben wird um eine Achse, die dem Endbogen (210) des festen Abschnitts (P) zugeordnet ist, so dass die Lauffläche (521a oder 521b) der genannten Gegenführungsrolle (520a oder 520b) aus der Ebene des festen Abschnitts (P) gegenüber dem mobilen Abschnitt (P') hinausgeht und sich gleichzeitig auf die Traversen (220') oder auf die Tafeln (100') des genannten mobilen Abschnitts (P') stützt, der eine Laufbahn über die gesamte Verschiebung von dem letztgenannten bildet.

21. Poolüberdachung nach Anspruch 20, **dadurch gekennzeichnet, dass** die Verschiebungen (D) des genannten mobilen Abschnitts (P') in Bewegung der Längsachse des Pools entlang durch zwei Gegenführungsrollen (520a und 520b) geführt werden, die in Drehung angetrieben werden um zwei Achsen, die dem Endbogen (210) des festen Abschnitts (P) an den zwei Längskanten (220a und 220b) zugeordnet sind, so dass die Laufflächen (521a und 521b) der genannten Gegenführungsrollen (520a und 520b) aus den Ebenen der Längskanten (220a und 220b) des festen Abschnitts (P) gegenüber den zwei Längskanten(220a' und 220b') des mobilen Abschnitts (P') hinausgehen und sich gleichzeitig auf die genannten zwei Längskanten (220a' und 220b') des mobilen Abschnitts (P′) stützen, der eine Laufbahn über die gesamte Verschiebung von dem letztgenannten bildet.

22. Poolüberdachung nach Ansprüchen 20 und/oder 21, **dadurch gekennzeichnet, dass** die Gegenführungsrollen (520a und 520b) auf dem Endbogen (210) des festen Abschnitts (P oder P') angeordnet sind, an dem entlang sich der mobile Abschnitt (P' oder P) entwickelt.

23. Poolüberdachung nach Ansprüchen 20 und/oder 21, **dadurch gekennzeichnet, dass** die Achsen der zwei Gegenführungsrollen (520a und 520b) am Endbogen (210) des festen Abschnitts (P), an dem entlang sich der mobile Abschnitt (P') entwickelt, in einer senkrechten Position durch eine Befestigung in den Rändern (S) des Pools gehalten werden.

24. Poolüberdachung nach einem der Ansprüche 15 bis 23, **dadurch gekennzeichnet, dass** die Führungsrollen (510a' und 510b') und/oder die Gegenführungsrollen (520a und 520b) in freier Drehung um ihre Achse sind.

25. Poolüberdachung nach einem der Ansprüche 15 bis 23, **dadurch gekennzeichnet, dass** zumindest eine der Führungsrollen (510a' und 510b') und/oder der Gegenführungsrollen (520a und 520b) motorisiert ist.

26. Poolüberdachung nach den Ansprüchen 15 bis 25, **dadurch gekennzeichnet, dass** die Verschiebungen (D) des genannten mobilen Abschnitts (P′) in Bewegung (Pfeil D) an der Längsachse des Pools geführt werden:
- einerseits durch zwei Führungsrollen (510a' und 510b′), die in Drehung um zwei Achsen angetrieben werden, die dem Endbogen (210′) des mobilen Abschnitts (P′) zugeordnet sind, der sich am festen Abschnitt (P) entlang und an den zwei Längskanten (220a' und 220b') entwickelt, so dass die Laufflächen (511a' und 511b') der genannten Rollen (510a' und 510b') über die Ebene der Längskanten (220a' und 220b') des mobilen Abschnitts (P') gegenüber den zwei Längskanten (220a und 220b) des festen Abschnitts (P) hinausgehen und sich gleichzeitig auf die genannten Längskanten (220a und 220b) des festen Abschnitts (P) stützen, der eine Laufbahn über die gesamte Verschiebung des genannten mobilen Abschnitts (P') bildet,
- und andererseits durch zwei Gegenführungsrollen (520a und 520b), die in Drehung angetrieben werden um zwei Achsen, die dem Endbogen (210) des festen Abschnitts (P) zugeordnet sind, an dem entlang sich der mobile Abschnitt (P') entwickelt und an den zwei Längskanten (220a und 220b), so dass die Laufflächen (521a und 521b) der genannten Gegenführungsrollen (520a und 520b) über die Ebene der Längskanten (220a und 220b) des festen Abschnitts (P) gegenüber den zwei Längskanten (220a' und 220b') des mobilen Abschnitts (P') hinausgehen und sich gleichzeitig auf die genannten zwei Längskanten (220a' und 220b') des mobilen Abschnitts (P') stützen, der eine Laufbahn über die gesamte Verschiebung von dem letztgenannten bildet.

27. Poolüberdachung nach Anspruch 26, **dadurch gekennzeichnet, dass** die zwei Führungsrollen (510a und 510b), die in Drehung angetrieben werden um zwei Achsen, die dem Endbogen (210') des mobilen Abschnitts (P') zugeordnet sind, der sich am festen Abschnitt (P) entlang entwickelt, teilweise oder ganz angeordnet sind in einer selben horizontalen Ebene wie diejenige der zwei Gegenführungsrollen (520a und 520b), die in Drehung angetrieben werden um zwei Achsen, die dem Endbogen (210) des festen Abschnitts (P) zugeordnet sind, an dem entlang sich der mobile Abschnitt (P') entwickelt, so dass sie in der Endstellung gegen die letztgenannten anschlagen und die Endstellung der Verschiebungen in Bewegung (D) des mobilen Abschnitts (P') an der Längsachse des Pools entlang begrenzen.
